# FASCICULE DE BREVET EUROPEEN

(11) **EP 0 197 831 B1**
(45) Date de publication et mention de la délivrance du brevet: **06.06.1990**
(21) Numéro de dépôt: 86400611.9
(22) Date de dépôt: 24.03.1986
(51) Int. Cl.: A61H 39/04

(54) **Dispositif de stimulation de points d'acupuncture**
Anordnung zur Stimulation von Akupunkturpunkten
Acupuncture points stimulation device

(30) Priorité: 25.03.1985 FR 8504606; 06.03.1986 FR 8604331
(43) Date de publication de la demande: 15.10.1986
(73) Titulaire: Chauve, Jean Yves, Dr., 44350 Guérande (FR); Leguin, Jean-Marie, Dr., F-44380 Pornichet (FR); Loquet, Jacques, F-44380 Pornichet (FR); Leroux, Eugène, F-50470 La Glasserie (FR)
(72) Inventeur: Chauve, Jean Yves, Dr., 44350 Guérande (FR); Leguin, Jean-Marie, Dr., F-44380 Pornichet (FR); Loquet, Jacques, F-44380 Pornichet (FR); Leroux, Eugène, F-50470 La Glasserie (FR)
(74) Mandataire: Dawidowicz, Armand

(56) Documents cités:
- DE-A- 2 619 410
- DE-A- 2 621 992
- FR-A- 2 352 539
- GB-A- 2 089 217
- US-A- 1 481 354

## Description

La présente invention concerne un dispositif de stimulation qui réalise un massage de points d'acupuncture. On sait que l'on peut prévenir ou soigner certains troubles par la stimulation de certains points d'acupuncture. On sait aussi que la stimulation des points d'acupuncture peut être obtenue non seulement par les traditionnelles aiguilles mais également par le massage.

Selon l'art antérieur, par exemple selon US-A-1.481.354, on connait un bracelet ou bande comportant sur sa surface destinée à venir au contact de la zone entourant le point d'acupuncture au moins une demi-sphère en matériau dur, non élastique. Le bracelet est réalisé en une matière non élastique, la demi-sphère étant appliquée par sa face plate sur la surface interne du bracelet. La demi-sphère exerce un écrasement et non un massage sur le point d'acupuncture défini. Ci dispositif ne donne pas des résultats satisfaisants en raison du fait que l'appui est étalé sur une trop large surface au voisinage du point sensible et que la pression d'appui dépend uniquement de l'intensité du serrage du bracelet, un serrage correct entraînant sur la peau un appui dur et violent difficilement supportable. D'autre part, la demi-sphère de surface lisse et glissante a tendance à déraper facilement sur la peau lors des mouvements, ce qui rend impossible d'obtenir l'effet recherché.

Les demandeurs ont proposé de remplacer la demi-sphère par un cône ou tronc de cône en matériau élastiquement déformable dont la pointe arrondie stimule sélectivement le point d'acupucture déterminé et favorise le maintien en place et donc l'efficacité de la stimulation.

D'autre part, le cône exerce, par sa pointe arrondie, une pression ponctuelle profonde sur le point à stimuler. En outre, en raison de son élasticité, le cône déformé par la pression exercée par la bande développe une poussée pour retrouver sa forme initiale, ce qui constitue une composante supplémentaire importante de la stimulation.

Enfin, en raison de cette élasticité de l'organe de pression comprimé, la pression varie selon les mouvements du membre et la contraction des muscles de la zone où se situe l'organe de pression. Il en résulte une accentuation de l'effet de massage de point sensible, ci qui représente une disposition très avantageuse pour obtenir l'effet recherché, Il a également été proposé d'utiliser plusieurs cônes de stimulation sur une même bande de fixation, lesdits cônes comportant à leur base une pastille auto-accrochante dont l'élément complémentaire est porté par un coussin adapté sur la bande de fixation. La position des cônes de stimulation sur le même coussin peut ainsi être modifiée pour s'adapter à chaque morphologie. Le coussin est réalisé en matière élastique déformable comme la bande de fixation. Une extrémité de la bande est fixée au coussin, l'autre extrémité passe dans une chicane réalisée dans l'épaisseur du coussin afin d'assurer le serrage. Ce dispositif apporte la possibilité de multiplier les points à stimuler dans une même région et s'adapte à chaque morphologie particulière. La réalisation en matière élastique déformable contribue au massage du point, limite le glissement et améliore le confort. Cependant, en cas d'application sur des périodes plus ou moins longues, il apparaissait des phénomènes douloureux ou des réactions cutanées résultant d'une trop grande intensité de serrage liée elle-même à la nécessité de maintenir par ce serrage un positionnement correct et permanent du cône. En effet, en cas de serrage insuffisant, le cône était susceptible de se déplacer et n'exerçait donc pas une stimulation suffisamment précise sur le point déterminé. De plus, le mode de fixation ne permettait pas d'atteindre efficacement certains points à stimuler.

Dans DE-A-2.621.992 on a proposé d'entourer l'élément tronconique assurant le massage du point d'acupuncture par une coupelle de centrage concave plate. La rôle de cette coupelle n'est pas explicité et la matière en laquelle elle est réalisée n'est pas indiquée mais il semble que son rôle est de maintenir constant l'enfoncement de l'organe de pression donc la pression, la coupelle prenant par son bord appui sur la zone entourant le point d'acupuncture. Avec ce dispositif, la pression exercée par l'organe de pression et le bord de la coupelle sur la peau est déterminée par le serrage exercé par la bague de fixation et cette pression dépend de l'intensité du serrage, l'organe de pression et la coupelle n'ayant aucune élasticité propre.

L'invention a notamment pour but de supprimer ces inconvénients des dispositifs d'acupuncture par pression antérieurement connus et de proposer un dispositif assurant, plus qu'une compression, un massage du point d'acupuncture.

Conformément à l'invention, dans un dispositif de stimulation d'un point d'acupuncture comportant un organe de stimulation par pression solidaire d'un élément susceptible de maintenir celui-: ci en pression sur la partie du corps sur laquelle est situé le point d'acupuncture considéré, l'organe de pression central de cet organe de stimulation étant entouré par une crête périphérique d'appui sur la peau destinée à limiter son enfoncement dans la peau, l'organe de stimulation par pression est caractérisé en ce que son organe de pression central, destiné à venir en appui sur le point d'acupuncture, est solidaire à sa périphérie de la zone centrale d'une couronne élastiquement déformable de forme générale convex telle que, sous l'action de compression dudit élément et suite à l'enfoncement de l'organe central dans la couronne même, elle assume une nouvelle forme annulaire qui reste en saillie par rapport à la surface de pression dudit élément et qui vient constituer, avec son sommet annulaire, ladite crête périphérique.

De préférence, la déformation de la couronne périphérique élastiquement déformable est telle que la crête circulaire vienne en appui sur la peau lorsque l'organe de pression central exerce, sur le point d'acupuncture, sensiblement la pression déterminée assurant l'efficacité du dispositif.

En section diamétrale, l'organe de pression central en un matériau à déformation élastique a, de préférence, une section sensiblement tronconique ou cylindrique à pointe arrondie de plus grande épaisseur et est relié sur ses bords, par une zone de plus faible épaisseur formant charnière, à ladite couronne de section convexe dont le bord périphérique est solidaire d'une embase sensiblement inextensible radialement.

Selon un mode de réalisation préférentiel la couronne périphérique a une forme en dôme avec, à sa base, une ceinture périphérique et le sommet du dôme porte un élément en saillie à pointe en calotte sphérique.

Le dispositif de stimulation par pression peut être moulé en un matériau élastique en une seule piéce avec la bande de fixation constituant l'élément de maintien en position et en pression. Du fait de son élasticité propre qui lui permet de compenser de légères variations de volume sous l'effet de l'effort musculaire de la partie du corps où est situé le point d'acupuncture, le dispositif de stimulation peut être fixé par sa base sur une bande plus ou moins rigide, par exemple sur une embase fixée sur cette bande.

Selon une caractéristique de l'invention, le dispositif de stimulation par pression est en saillie sur la face adhésive d'une surface présentant un pouvoir adhésif avec la peau.

Lorsque le dispositif de stimulation conforme à l'invention est fixé par sa base de façon amovible sur la bande de maintien en position comme décrit dans US-A-1.481.354, la possibilité de réglage en position comporte une possibilité de réglage en position transversalement à la bande pour permettre de positionner l'organe d'appui sur un point d'acupuncture déporté par rapport à la zone du membre ayant la circonférence minimale. Dans ce mode de réalisation, la bande porte une embase avec, sur la face dirigée vers la peau, une glissière transversale ou oblique par rapport à la direction longitudinale de la bande et l'organe de stimulation par pression est porté par une embase formant coulisseau coopérant avec cette glissière. De préférence la glissière a une secton en queue d'aronde. De préférence également l'embase et le coulisseau sont munis sur leurs surfaces coopérantes de reliefs à emboîtement élastique assurant le maintien en position du coulisseau sur l'embase à glissière.

La bande peut comporter plusieurs embases telles que ci-dessus pour stimuler simultanément plusieurs points d'acupuncture voisins ou une même embase peut comporter plusieurs glissières pour recevoir plusieurs coulisseaux portant chacun un organe de stimulation par pression.

Lorsque le point à stimuler est situé dans une zone où la bande entourant la partie du corps doit passer au-dessus d'une saillie, par exemple lorsque la bande entourant la cheville doit passer au droit de calcanéum, la bande peut être solidaire d'une cuvette fixe ou coulissante susceptible d'emboîter ladite saillie.

Les avantages du dispositif résultent essentiellement du fait que l'organe de stimulation réalise une action de massage et non pas d'écrasement par suite de la mobilité élastique de l'organe de pression par rapport à la couronne périphérique. La limitation et le contrôle élastique de la pression d'appui assurée par la butée constituée par la partie venant en saillie de la couronne périphérique permet d'éviter les phénomènes douloureux et de réduire la force de serrage de la bande de fixation qui peut être remplacée par une surface adhérant à la peau. Le maintien en place, même dans le cas d'une bande à serrage limité est nettement amélioré grâce à l'accroissement de la surface de contact assuré par la partie en saillie de la couronne périphérique.

L'invention sera décrite plus en détail ci-après avec référence au dessin ci-annexé dans lequel:
La figure 1 est une vue en coupe diamétrale de l'organe de stimulation à l'état libre; la figure 2 est une vue en coupe diamétrale de l'organe de stimulation en appui sur la peau; la figure 3 est une vue en perspective de l'organe de stimulation monté en position réglable sur une bande ou bracelet; la figure 4 est une vue en plan de l'organe de stimulation monté sur une surface susceptible d'adhérer à la peau; la figure 5 en est une vue en coupe par V-V de figure 4 et la figure 6 une vue correspondant à la figure 5 après application sur la peau.

Le dispositif de stimulation d'un point d'acupuncture conforme à l'invention comporte une embase périphérique 1 qui peut faire partie intégralement d'une bande de serrage ou d'une plaque d'appui 2 ou être rapportée sur une telle bande ou plaque. Cette embase comporte un orifice central circulaire du bord duquel part une paroi en dôme 3 au sommet de laquelle est fixé l'organe de pression proprement dit 4 qui a une forme générale tronconique ou cylindrique avec un sommet 5 arondi. L'organe de pression 4 peut être plein ou, comme représenté, creux avec une épaisseur de paroi plus grande au sommet 5. L'ensemble du dispositif de stimulation peut être homogène et réalisé en caoutchouc ou matière plastique présentant une déformation élastique. Un insert en un matériau plus dur peut être rapporté pour constituer l'organe de pression 4, seulement le sommet 5 de celui-ci ou en remplir la cavité interne 6 pour en accroître la rigidité.

La jonction 7 entre le bord interne de la paroi en dôme 3 et l'organe de pression 4 forme charnière et, lorsque l'organe de pression est mis en pression sur la peau 8, la paroi en dôme 3 s'enfonce élastiquement comme représenté aux figures 2 et 6, la partie annulaire moyenne 9 de la paroi 3 venant au contact de la peau.

On conçoit que par l'élasticité de son matériau constitutif, la paroi en dôme 3 tend à reprendre sa forme initiale et pousse, selon la flèche F, le sommet 5 de l'organe de pression 4 en appui sur la peau 8. La ligne de contact assurée par le cercle 9 améliore le maintien en place du dispositif du fait qu'elle prend appui dans la cuvette créée par la déformation de la peau et elle répartit également sur une plus grande surface la pression totale, ce qui évite les effets douloureux.

Dans le mode de réalisation de la figure 3 le dispositif de stimulation désigné dans son ensemble par 10 est monté sur un coulisseau 11 qui est mobile, transversalement à la longueur. de la bande 2 de fixation, par coulissement d'une nervure en queue d'aronde 12 prévue dans sa face dorsale dans une rainure de même forme 13 réalisée dans un coussinet 14 fixé sur la bande 2. Pour assurer un maintien en position du coulisseau 11 sur le coussinet 14, les bords latéraux du coulisseau et les bords correspondant de la rainure du coussinet sont munis de dentures 15 qui engrènent élastiquement.

Dans le mode de réalisation des figures 4 et 6, la plaque 2 est une plaque circulaire qui forme également l'embase 1 du dispositif de stimulation et cette plaque 2 est collée ou soudée sur la surface extérieure d'un morceau de tissu ou matériau en feuille analogue 16 dont la face intérieure est enduite avec un produit d'adhérence avec la peau 8. La feuille 16 comporte une découpe centrale à travers laquelle fait saillie le dispositif de stimulation 10 et elle présente deux pattes diamétralement opposées 17 qui permettent de bien tendre la partie centrale avant le collage définitif. La surface adhérente peut, avant mise en place, être protégée par une pellicule arrachable.

## Revendications

1. Un dispositif de stimulation d'un point d'acupuncture comportant un organe de stimulation par pression solidaire d'un élément susceptible de maintenir celui-ci en pression sur la partie du corps sur laquelle est situé le point d'acupuncture considéré, l'organe de pression central (4) de cet organe de stimulation étant entouré par une crête périphérique (9) d'appui sur la peau destinée à limiter son enfoncement dans la peau, caractérisé en ce que son organe de pression central (4) destiné à venir en appui sur le point d'acupuncture est solidaire à sa périphérie de la zone centrale d'une couronne élastiquement déformable (3) de forme générale convexe telle que, sous l'action de compression dudit élément (14) et suite à l'enfoncement de l'organe central (4) dans la couronne même (3), elle assume une mouvelle forme annulaire qui reste en saillie par rapport à la surface de pression dudit élément et qui vient constituer, avec son soummet annulaire (8), la dite crête périphérique entourant l'organe de pression.

2. Un dispositif de stimulation selon la revendication 1, caractérisé en ce que l'organe de pression central (4) en un matériau à déformation élastique a une section sensiblement tronconique ou cylindrique à pointe (5) arrondie de plus grande épaisseur et est relié sur ses bords, par une zone de plus faible épaisseur (7) formant charnière, à la dite couronne (3) de section convexe dont le bord périphérique est solidaire d'une embase (1) sensiblement inextensible radialement.

3. Un dispositif de stimulation selon la revendication 1, caractérisé en ce que la couronne périphérique (3) a une forme en dôme avec, à sa base, une ceinture périphérique (1) et le sommet du dôme porte un élément en saillie (4) à pointe (5) en calotte sphérique.

4. Un dispositif de stimulation selon l'une quelconque des revendications 1 à 3, caractérisé en ce qu'il est moulé en un matériau élastique en une seule pièce avec la bande de fixation (2) constituant l'élément de maintien en position et en pression.

5. Un dispositif de stimulation selon l'une quelconque des revendications 1 à 3, caractérisé en ce que le dispositif de stimulation (10) est fixé par sa base (2) sur la bande (2) ou sur une embase (14) fixée sur cette bande.

6. Un dispositif de stimulation selon l'une quelconque des revendications 1 à 3, caractérisé en ce que le dispositif de stimulation par pression (10) est en saillie sur la face adhésive d'une surface (16) présentant un pouvoir adhésif avec la peau.

7. Un dispositif de stimulation selon l'une quelconque des revendications 1 à 3, caractérisé en ce que la bande (2) porte une embase (14) avec, sur la face dirigée vers la peau, une glissière transversale (13) ou oblique par rapport à la direction longitudinale de la bande (2) et l'organe de stimulation par pression (10) est porté par une embase (11) formant coulisseau coopérant avec cette glissière (13).

8. Un dispositif de stimulation selon la revendication 7, caractérisé en ce que la glissière (13) a une section en queue d'aronde.

9. Un dispositif de stimulation selon la revendication 8, caractérisé en ce que l'embase (14) et le coulisseau (11) sont munis sur leurs surfaces coopérantes de reliefs (15) à emboîtement élastique assurant le maintien en position du coulisseau sur l'embase à glissière.

## Patentansprüche

1. Eine Anordnung zur Stimulation von Akupunkturpunkten mit einem Druck-Stimulationsorgan, das fest mit einem Element verbunden ist, wodurch es auf dem Körperteil, worauf sich der betreffende Akupunkturpunkt befindet, angedrückt werden kann, wobei das zentrale Druckorgan (4) dieses Stimulationsorgans von einem ringförmigen Rand (9) zur Auflage auf der Haut umgeben ist, der dem Eindruck in die Haut begrenzen soll, dadurch gekennzeichnet, dass das zentrale Druckorgan (4), welches auf dem Akupunkturpunkt zur Auflage kommen soll, am Umfang fest mit der zentralen Zone einer elastisch verformbaren Krone (3) von allgemein konvexer Form verbunden ist, so dass diese unter der Druckwirkung des genannten Elements (14) und aufgrund des Eindrucks des zentralen Organs (4) in der Krone selbst (3) eine neue Ringform annmimmt, die gegenüber der Druckoberfläche des genannten Elements vorspringt und die mit dem ringförmigen Scheitel (8) den gennantent ringförmigen Rand bildet.

2. Eine Stimulationsanordnung nach Anspruch 1, dadurch gekennzeichnet, dass das zentrale Druckorgan (4) aus einem elastisch verformbaren Material einen im wesentlichen kegeistumpfförmigen oder zylindrischen Querschnitt mit abgerundeter spitze (5) von grösserer Dicke hat und an den kanten durch eine dünnere Zone (7), die ein Scharnier bildet, mit der genannten Krone (3) von konvexem Querschnitt verbunden ist, deren Umfangskante fest mit einem Fuss (1) verbunden ist, der im wesentlichen in radialer Richtung nicht ausgezogen werden kann.

3. Eine Stimulationsanordnung nach Anspruch 1, dadurch gekennzeichnet, dass die Umfangskrone (3) kuppelförmig ist und an Unterteil eine Umfangseinfassung (1) besitzt und dass der Scheitel des gewölbten Teils ein vorspringendes Element (4) mit kugelförmiger Spitze (5) trägt.

4. Eine Stimulationsanordnung nach einem der Ansprüche 1 bis 3, dadurch gekennzeichnet, dass sie aus einem elastischen Material aus einem einzigen Stück geformt ist, wobei das Befestigunsband (2) das Element bildet, weiches das Teil in der Position und unter Druck hält.

5. Eine Stimulationsanordnung nach einem der Ansprüche 1 bis 3, dadurch gekennzeichnet, dass die Stimulationsanordnung (10) mit dem Fuss (2) am Band (2) oder einer an diesem Band befestigten Stützplatte (14) angebracht ist.

6. Eine Stimulationsanordnung nach einem der Ansprüche 1 bis 3, dadurch gekennzeichnet, dass die Druckstimulationsanordnung (10) an der Haftseite einer Oberfläche (16) vorspringt, die gegenüber der Haut ein Haftvermögen besitzt.

7. Eine Stimulationsanordnung nach einem der Ansprüche 1 bis 3, dadurch gekennzeichnet, dass das Band (2) eine Stützplatte (14) trägt, wobei auf der der Haut zugewandten Seite eine Gleitschiene (13) angebracht ist, die quer oder schräg zur Längsrichtung des Bandes (2) verläuft, und das Druckstimulationsorgan (10) auf einer Stützplatte (11) ruht, die ein Gleitstück bildet, welches mit dieser Gleitschiene (13) zusammenwirkt.

8. Eine Stimulationsanordnung nach Anspruch 7, dadurch gekennzeichnet, dass die Gleitschiene (13) einen schwalbenschwanzförmigen Querschnitt aufweist.

9. Eine Stimulationsanordnung nach Anspruch 8, dadurch gekennzeichnet, dass die Stützplatte (14) und das Gleitstück (11) an den zusammenwirkenden Flächen mit Erhöhungen (15) für den elastischen Eingriff versehen sind, die das Gleitstück an der mit Gleitschiene versehenen Stützplatte festhalten.

## Claims

1. A stimulation device of an acupuncture point including a pressure stimulation member rigidly connected to an element likely to hold the latter pressed on the portion of the body on which is located the acupuncture point under consideration, the central pressure member (4) of this stimulation member being surrounded by a peripheral ridge (9) bearing on the skin, adapted for limiting its driving-in inside the skin, characterized in that its central pressure member (4), adapted for coming to bear on the acupuncture point, is rigidly connected at its periphery to the central area of a resiliently deformable crown (3) of general convex shape such that, under the compression effect of said element (14) and following the driving-in of the central member (4) in the crown (3) as such, it assumes a new annular shape remaining protruding with respect to the pressure surface of said element and forming with its annular top (8) said peripheral ridge surrounding the pressure member.

2. A stimulation device according to claim 1, characterized in that central pressure member (4) made of a resiliently deformable material has a section which is substantially frustoconical or cylindrical with a rounded point (5) of greater thickness, and is connected on its edges, via an area of smaller thickness (7) forming a hinge, to said convex section crown (3) the peripheral edge of which is rigidly connected to a base (1) which is substantially non extensible in a radial direction.

3. A stimulation device according to claim 1, characterized in that the peripheral crown (3) has the shape of a dome with, at its base, a peripheral belt (1) and the top of the dome carries a protruding element (4) with a point (5) in the shape of a spherical cap.

4. A stimulation device according to any one of claims 1 to 3, characterized in that it is moulded from a resilient material as a single piece with the fixation band (2) forming the element for holding the position and the pressure.

5. A stimulation device according to any one of claims 1 to 3, characterized in that the stimulation device (10) is fixed by its base (2) on the band (2) or on a pad (14) attached on this band.

6. A stimulation device according to any one of claims 1 to 3, characterized in that the pressure stimulation device (10) is protruding from the adhesive face of a surface (16) having an adhesive power with the skin.

7. A stimulation device according to any one of claims 1 to 3, characterized in that the band (2) carries a pad (14) with, on the face turned toward the skin, a slide (13) which is transverse or oblique with respect to the longitudinal direction of band (2) and the pressure stimulation member (10) is carried by a slider forming a pad (11) cooperating with said slide (13).

8. A stimulation device according to claim 7, characterized in that the slide (13) has a dovetail- shaped section.

9. A stimulation device according to claim 8, characterized in that pad (14) and the slider (11) are provided on their cooperating surfaces with resiliently interfitting protrusions (15) ensuring the holding in position of the slider on the slide pad.
